# EUROPÄISCHE PATENTSCHRIFT

(11) **EP 1 691 633 B1**
(45) Veröffentlichungstag und Bekanntmachung des Hinweises auf die Patenterteilung: **02.09.2009**
(21) Anmeldenummer: 04790270.5
(22) Anmeldetag: 12.10.2004
(51) Int. Cl.: A24C 5/47

(54) **ANORDNUNG ZUR HERSTELLUNG VON FILTERZIGARETTEN**
ARRANGEMENT FOR PRODUCING FILTER CIGARETTES
SYSTEME DE PRODUCTION DE CIGARETTES-FILTRES

(30) Priorität: 19.11.2003 DE 10354135
(43) Veröffentlichungstag der Anmeldung: 23.08.2006
(73) Patentinhaber: Hauni Maschinenbau AG, 21033 Hamburg (DE)
(72) Erfinder: SCHLISIO, Siegfried, 21502 Geesthacht (DE); MEYER, Joachim, 21447 Handorf (DE)
(74) Vertreter: Grebner, Christian Georg Rudolf
(86) Internationale Anmeldenummer: PCT/EP2004/011369
(87) Internationale Veröffentlichungsnummer: WO 2005/048747

(56) Entgegenhaltungen:
- WO-A1-03/037113
- DE-A1- 3 805 753
- DE-A1- 10 024 284
- GB-A- 1 442 751
- US-A- 2 740 409

## Beschreibung

Die Erfindung betrifft eine Anordnung zur Herstellung von Filterzigaretten, wobei eine Strangbildungseinrichtung zur Bildung eines Tabakstrangs und eine Filteransetzeinrichtung zum Ansetzen von Filterstopfen an aus dem Tabakstrang geschnittenen Tabakstöcken vorgesehen sind.

Zur Herstellung von Filterzigaretten wird Schnitttabak in einem Verteiler aufbereitet und zu wenigstens einem Tabakstrang verarbeitet und an eine Strangeinheit übergeben, von der der wenigstens eine Tabakstrang mit Papier umhüllt wird und in doppelt lange Tabakstöcke geschnitten wird. Anschließend werden die doppelt langen Tabakstöcke von der Strangeinheit an einen Filteransetzer übergeben und in Tabakstöcke einfacher Länge geschnitten, wobei doppelt lange Filterstäbe an den Tabakstöcken angesetzt, von einem Belagpapier umwickelt und zu Filterzigaretten einfacher Gebrauchslänge geschnitten werden.

Unter der Bezeichnung "PROTOS" sind Zigarettenstrangmaschinen der Anmelderin bekannt. Filteransetzmaschinen der Anmelderin haben die Bezeichnung "MAX".

Darüber hinaus ist bekannt, dass Filterstäbe mehrfacher Gebrauchslänge, die in doppelt lange Filterstopfen geschnitten werden, von einem Filterstabsender an eine Empfangsstation in der Filteransetzmaschine gesendet werden, sodass aus einem Filterstabmagazin Filterstäbe entnommen werden und zu Filterstopfen geschnitten werden.

Darüber hinaus ist es in der Tabak verarbeitenden Industrie gewünscht, Multisegmentfilter herzustellen, die aus verschiedenen Segmenten bzw. Filterstücken, beispielsweise aus unterschiedlichen Materialien, bestehen. Diese Materialien sind z.B. Celluloseacetat, Papier, Vlies, Granulat, gesittete Elemente, Hohlzylinder oder Hohlkammern und -kapseln und dergleichen. Derartige Multisegmentfilter, die im Rahmen dieser Erfindung auch den Begriff "Mehrfachfilter" umfassen, werden nach Ausbilden von Gruppen von Filtersegmenten beispielsweise in einem Strangverfahren mit Umhüllungsmaterial, wie beispielsweise Papier, umhüllt und dann in zwei-, vier-, oder sechsfach lange Filterstäbe zerteilt, um weiter verarbeitet zu werden.

Aus DE-OS 24 52 749 ist eine Strangbildeeinrichtung für Filterstäbe bekannt, bei der in einer im Querverfahren arbeitenden Gruppenbildevorrichtung Gruppen von Filtersegmenten bzw. Gruppen von Filterstäben gebildet werden und dann der Strangbildevorrichtung derart übergeben werden, dass die Gruppen von Filterstäben längsaxial mit Umhüllungsmaterial umhüllt werden. Bei der Gruppenbildevorrichtung handelt es sich hierbei um eine Vorrichtung, die bei einer Änderung der Filtersegmente oder der Reihenfolge der Filtersegmente komplett auszutauschen ist.

Eine Filterstrangbildevorrichtung der Anmelderin wird KDF-2E genannt. Eine typische Gruppenbildevorrichtung der Anmelderin wird GC E bezeichnet. Beide Vorrichtungen sind bei den Verkehrskreisen bekannt und werden zusammen als Maschinen des Typs MULFI vertrieben.

Darüber hinaus sind aus WO-A-03/037113 eine Vorrichtung zum Umhüllen von Gruppen von Filtersegmenten mit einem Umhüllungsmaterial zur Herstellung von Multisegmentfiltern der tabakverarbeitenden Industrie und eine Multisegmentfilterherstellungseinrichtung bekannt.

In DE-C-38 27 751 ist außerdem eine Vorrichtung zum Zusammenfügen von Zigarettenfilterabschnitten zu einem Mehrkomponentenfilter beschrieben. Hierbei werden aus einem Behälter Filterabschnitte entnommen und an einen Trommelförderer einer Filteransetzmaschine übergeben, wobei die Filterabschnitte gleichzeitig von einer Entnahmetrommel und nebeneinander aus dem Behälter entnommen werden. Der Behälter selbst ist mit Zwischenwänden versehen, die den Behälter in einzelne Zuführbehälter unterteilen.

DE-T-695 28 549 (entspricht US-5,984,851 oder EP-A-0 679 343) ist ferner eine Trennvorrichtung für die Herstellung von Filtern für Zigaretten bekannt, bei der eine Filterstopfenzufuhrvorrichtung zwei Magazine aufweist, aus denen mehrfachlange Filterstäbe entnommen werden und geschnitten werden, so dass aus den geschnittenen Filterstäben nach mehrfachen Schneid-, Staffel- und Schiebevorgängen gleichzeitig auf denselben Fördertrommeln doppeltlange Dualfilter entstehen, die anschließend zwischen längsaxial beabstandete Tabakstockpaaren eingelegt werden.

Überdies ist in DE-A-38 05 753 eine doppelbahnige Filterzigarettenherstellungsmaschine beschrieben, bei der die Tabakstöcke im Parallelverfahren verarbeitet werden. Aus einem Magazin an der Filteransetzmaschine werden Filterstäbe entnommen und nachfolgend in Filterstopfen geschnitten und gestaffelt, so dass zwei parallele Artikelströme mit Filterstopfen entstehen.

Als weiterer Stand der Technik ist aus EP-A-1 016 350 ein Verfahren und eine Vorrichtung zum Herstellen von Filterzigaretten mit Dualfiltern bekannt. Hierbei werden Filterkomponenten unterschiedlicher Gebrauchslänge nacheinander zwischen den Tabakstöcken eingefügt. Hierzu werden die Filterstäbe jeweils aus zwei Magazinen entnommen und zu Filterkomponenten geschnitten, wobei die Förderwege der Filterkomponenten aus den beiden Magazinen getrennt voneinander ausgebildet sind.

Ausgehend von diesem Stand der Technik ist es Aufgabe der vorliegenden Erfindung, die Herstellung von Filterzigaretten zu vereinfachen, wobei es möglich sein soll, Filterzigaretten mit Multisegmentfiltern herzustellen und zu verarbeiten.

Gelöst wird diese Aufgabe durch eine Anordnung zur Herstellung von Filterzigaretten, wobei eine Strangbildungseinrichtung zur Bildung eines Tabakstrangs und eine Filteransetzeinrichtung zum Ansetzen von Filterstopfen an aus dem Tabakstrang geschnittenen Tabakstöcken vorgesehen sind, die dadurch weitergebildet wird, dass eine Einrichtung zum Zusammenstellen von Multisegmentfilterstopfen aus wenigstens drei Filtersegmentstücken vorgesehen ist, wobei die Filtersegmentstücke einzeln einem Herstellungsstrom für die Multisegmentfilterstopfen zugeführt werden, wobei die Strangbildungseinrichtung, die Filteransetzeinrichtung und die Einrichtung zum Zusammenstellen von Multisegmentfilterstopfen T-förmig angeordnet sind und die hergestellten Multisegmentfilterstopfen mittels Fördertrommeln zu einer Einlegetrommel gefördert werden und von der Einlegetrommel an eine Zusammenstelltrommel abgegeben werden, so dass auf der Zusammenstelltrommel Tabakstock-Filterstopfen-Tabakstock-Gruppen zusammengestellt werden oder die Strangbildungseinrichtung, die Filteransetzeinrichtung und die Einrichtung zum Zusammenstellen von Multisegmentfilterstopfen L-förmig angeordnet sind und die Filterstücke des Multisegmentfilterstopfens zwischen die längsaxial beabstandeten Tabakstöcke eingelegt werden.

Im Rahmen der Erfindung wird unter einem Multisegmentfilter insbesondere ein Filter aus mindestens drei verschiedenen Filtersegmentstücken verstanden. Die Filtersegmentstücke bestehen aus unterschiedlichen Materialien oder werden auf unterschiedliche Weise hergestellt. Zur Bildung eines Multisegmentfilters werden die Filtersegmentstücke einem Herstellungsstrom für den Multisegmentfilter zugefördert.

Die Erfindung beruht auf dem Gedanken, eine Filtersegmentgruppenzusammenstelleinrichtung, wie sie beispielsweise aus WO-A-03/037113 bekannt ist, direkt mit einer Filteransetzmaschine zu koppeln. Hierbei werden mittels der erfindungsgemäßen Einrichtung Filtersegmentstücke zu einem Multisegmentfilterstopfen, insbesondere doppelter Gebrauchslänge, zusammengestellt, sodass der Filterstopfen mit oder ohne Umhüllung an einem Tabakstock angesetzt wird. Dadurch wird eine höhere Verarbeitungsgeschwindigkeit an der Filteransetzmaschine erreicht.

An der Filteransetzmaschine werden nur die Muttisegmentfilterstopfen verarbeitet, die an der erfindungsgemäßen Einrichtung gebildet werden und der Filteransetzmaschine zur weiteren Verarbeitung bereitgestellt werden. Dadurch entfallen auch längere Transportwege für die zu verarbeitenden Filterstopfen. Insgesamt wird eine schonende Filterverarbeitung ermöglicht, da es nicht mehr nötig ist, einen Massenstrom an fertig hergestellten Filterstäben auszubilden. Außerdem wird die unter der Bezeichnung "KDF" der Anmelderin bekannte Filterstrangherstellungsmaschine durch die erfindungsgemäße Einrichtung zum Zusammenstellen von Multisegmentfilterstopfen vollständig ersetzt. Dadurch, dass die entsprechenden Komponenten einer Filterzigarette, Tabakstöcke und Filterstopfen, gleichzeitig und nebeneinander an einer gemeinsamen Anordnung hergestellt werden, ergibt sich eine verbesserte Logistik.

Gemäß der Erfindung ist vorgesehen, dass ein Massenstrom mit doppelt langen Tabakstöcken und ein Massenstrom mit zusammengestellten, vorzugsweise doppelt langen, Multisegmentfilterstopfen zur Filteransetzmaschine gefördert und an dieser Maschine verarbeitet werden. Dabei ist es nicht erforderlich, die zusammengestellten Multisegmentfilterstopfen mit einem Blättchen zu umhüllen, sodass auch nicht umhüllte Multisegmentfilterstopfen, bestehend aus mehreren Filtersegmentstücken, an die Tabakstöcke angesetzt werden. Erst in einem weiteren Schritt werden die Multisegmentfilterstopfen und die Tabakstöcke mit einem Verbindungsblättchen bzw. Belagpapierblättchen umhüllt und nach einem Trennschnitt durch den doppelt langen Filterstopfen zu Filterzigaretten geschnitten.

Gegenüber dem Stand der Technik gemäß DE-T-695 28 549 oder EP-A-1 016 350 wird mittels der erfindungsgemäßen Einrichtung die Möglichkeit geschaffen, Multisegmentfilterstopfen mit mehr als zwei Filtersegmentstücken herzustellen. Hierbei werden die Filtersegmentstücke einzeln einem Herstellungsstrom für den Multisegmentfilterstopfen zugeführt. Unter einem Herstellungsstrom eines Multisegmentfilterstopfens wird der Massenstrom verstanden, entlang dem die Herstellung eines Multisegmentfilterstopfens durch Hinzufügung weiterer einzelner Filtersegmentstücke erzeugt wird. Am Ende des Herstellungsstroms ist ein kompletter, insbesondere doppeltlanger, vorzugsweise symmetrisch aufgebauter, Multisegmentfilterstopfen entstanden, der in nachfolgenden Verarbeitungsschritten mit Tabakstöcken verbunden werden und zu einzelnen Filterzigaretten konfektioniert werden.

Mittels der erfindungsgemäßen Einrichtung werden die Herstellungsschritte eines Multisegmentfilters räumlich getrennt von den anderen Verarbeitungsschritten an einer Filteransetzeinrichtung ausgeführt, sodass die Einrichtung zum Zusammenstellen eines Multisegmentfilter und die Filteransetzeinrichtung modulweise und variabel angeordnet werden können, wobei die Einrichtungen für das Bedienungspersonal leicht zugänglich sind.

Bei beiden Ausführungsformen, T-förmig bzw. L-förmig, wird eine kompakte Bauweise erreicht, wobei jede selbstständige Einheit der Anordnung sehr gut zugänglich ist. Je nach räumlichen bzw. Platzverhältnissen und Fertigungsanforderung ist es möglich, zwischen der L-förmigen oder T-förmigen Anordnung zu wählen. Hierdurch wird eine große Variabilität der Anordnung erreicht. Die Wahl der erfindungsgemäßen Anordnung der verschiedenen Module bzw. selbstständigen Einheiten hat selbst keinen Einfluss auf die Qualität der hergestellten Filterzigaretten.

Darüber hinaus ist gemäß einer Weiterbildung vorgesehen, dass die Einrichtung zum Zusammenstellen von Multisegmentfilterstopfen wenigstens eine Belageinrichtung für die Multisegmentfilterstopfen aufweist, sodass die Multisegmentfilterstopfen als umhüllte Filterstopfen der Filteransetzmaschine zugeführt werden.

In einer bevorzugten Ausführungsform weist die Einrichtung zum Zusammenstellen von Multisegmentfilterstopfen wenigstens ein Prüforgan und/oder ein Bearbeitungsorgan für die Multisegmentfilterstopfen auf. Beispielsweise werden einzelne Filtersegmentstücke mittels eines Lasers bearbeitet bzw. perforiert, sodass an einer Prüfeinrichtung die Perforation des Filterstücks geprüft wird. Zur Qualitätssteigerung bzw. Qualitätskontrolle wird ferner beigetragen, wenn im Anschluss an die Prüfeinrichtung eine weitere Bearbeitungseinrichtung vorgesehen ist, sodass beispielsweise ein ungenügend perforiertes Filtersegmentstück nochmals bearbeitet wird.

Besonders vorteilhaft ist es, wenn die Einrichtung zum Zusammenstellen von Multisegmentfilterstopfen in selbstständige Funktionseinheiten unterteilbar ist. Durch die Unterteilbarkeit der Zusammenstelleinrichtung in einer Mehrzahl von selbstständigen Funktionseinheiten ist eine große Variabilität bei der Multisegmentfilterherstellung gegeben. Um unterschiedliche Multisegmentfilter herzustellen, ist eine schnelle und kostengünstige Anpassung möglich, bei der ggf. die selbstständigen Funktionseinheiten lediglich umgeordnet und angepasst werden müssen bzw. nur wenige Module bzw. Funktionseinheiten ergänzt werden müssen. Im Rahmen dieser Anmeldung umfasst der Begriff "Funktionseinheit" auch den Begriff "Modul".

Wenn für jeweils ein Filtersegmentstück eine Funktionseinheit vorgesehen ist, ist eine besonders platzsparende Einrichtung realisierbar.

Aus WO-A-03/037113 ist eine Filtersegmentgruppenzusammenstelleinrichtung mit einzelnen Funktionseinheiten für Filtersegmentstücke bekannt, wobei im Rahmen dieser Anmeldung auf die Offenbarung dieses Dokumentes ausdrücklich verwiesen wird.

Insbesondere ist wenigstens eine Belageinrichtung für die Multisegmentfilterstopfen-Tabakstock-Gruppen vorgesehen, sodass die angesetzte Filterstopfen mit den Tabakstöcken verbunden werden.

In einer bevorzugten Weiterbildung wird vorgeschlagen, dass wenigstens ein Prüforgan und/oder ein Bearbeitungsorgan für Multisegmentfilterstopfen-Tabakstock-Gruppen vorgesehen sind, sodass dauerhaft Filterzigaretten mit einer hohen konstanten Qualität hergestellt werden, wenn die Filterstopfen bearbeitet werden und die Filterzigaretten geprüft werden.

Bevorzugterweise ist die Einrichtung zum Zusammenstellen von Multisegmentfilterstopfen in die Filteransetzeinrichtung integriert.

Die Erfindung wird nachstehend ohne Beschränkung des allgemeinen Erfindungsgedankens anhand von Ausführungsbeispielen und Bezugnahme auf die Zeichnungen exemplarisch beschrieben, wobei für alle im Text nicht näher erläuterten erfindungsgemäßen Einzelheiten ausdrücklich auf die Zeichnungen verwiesen wird. Es zeigen:
- Fig. 1: eine Prinzipdarstellung einer erfindungsgemäßen Anordnung zur Herstellung von Filterzigaretten;
- Fig. 2: eine Seitenansicht einer erfindungsgemäßen Anordnung gemäß Fig. 1 im Ausschnitt;
- Fig. 3: eine weitere schematische Seitenansicht einer erfindungsgemäßen Anordnung gemäß Fig. 1 im Ausschnitt;
- Fig. 4: eine schematische Prinzipdarstellung einer weiteren erfindungsgemäßen Anordnung zur Herstellung von Filterzigaretten und
- Fig. 5: eine schematische Seitenansicht einer erfindungsgemäßen Anordnung gemäß Fig. 4 im Ausschnitt.

In den Zeichnungen sind gleiche oder gleichartige Elemente und/oder Teile mit denselben Bezugsziffern versehen, sodass von einer erneuten Vorstellung entsprechend abgesehen wird.

In Fig. 1 ist eine erfindungsgemäße Anordnung zur Herstellung von Filterzigaretten in einer prinzipiellen Darstellung dargestellt. Die in Fig. 1 gezeigte Anordnung ist T-förmig ausgebildet, wobei wenigstens ein Tabakstrang von einer Strangeinheit 300 hergestellt werden und in Tabakstöcke geschnitten wird, die an eine Filteransetzeinheit 200 übergeben werden. Die Strangeinheit 200 kann auch im Doppelstrangverfahren betrieben werden, sodass zwei Tabakstränge hergestellt werden. Der Strangeinheit 300 ist eine Verteilereinheit VE vorangestellt, mittels der Schnitttabak aufbereitet wird und zu einem Tabakstrang oder zwei Tabaksträngen verarbeitet und der Strangeinheit 300 übergeben wird. Die Strangeinheit 300 umhüllt die Tabakstränge mit Papier und schneidet sie in doppelt lange Tabakstöcke.

Darüber hinaus ist in einer geradlinigen Fortsetzung der Filteransetzeinheit 200, quasi als Fortsetzung des T-Balkens der T-förmigen Anordnung, eine erfindungsgemäße Filtersegmentzusammenstelleinrichtung 100 angeordnet, mittels der Multisegmentfilterstopfen aus Filtersegmentstücken zusammengestellt werden. Die zusammengesellten Filterstopfen haben bevorzugterweise eine doppelte Gebrauchslänge oder ein Vielfaches der doppelten Gebrauchslänge.

Fig. 2 zeigt eine schematische Seitenansicht auf eine Trommelanordnung einer Filtersegmentzusammenstelleinrichtung 100 und einer Filteransetzeinheit 200, wie sie in Fig. 1 angeordnet sind. Die Filtersegmentzusammenstelleinrichtung 100 und die Filteransetzeinheit 200 sind in einer geraden Linie bzw. Ebene angeordnet. Die durch Schneiden der Tabakstränge von der Strangeinheit 300 (Fig. 1) empfangenen doppelt langen Tabakstöcke werden von einer Übernahmetrommel 201 von der Strangeinheit 300 übernommen und zu einem Schneidmesser 202 weiter transportiert, von dem die doppelt langen Tabakstöcke in Tabakstöcke einfacher Länge geteilt werden. Nachfolgend werden die geschnittenen Tabakstöcke einfacher Länge längsaxial auf einer Schiebetrommel 203 auseinander gezogen.

Gleichzeitig zur Übernahme der Tabakstöcke werden an der Filtersegmentzusammenstelleinrichtung 100 Filtersegmente aus den selbstständigen Funktionseinheiten 110.1 bis 110.4 zu Multisegmentfilterstopfen aus mehreren Filtersegmenten zusammengestellt.

Zu weiteren Einzelheiten der Funktionseinheiten 110.1 bis 110.4 wird auf die Offenbarung in WO-A-03/037113 verwiesen, in der eine Multisegmentfilterherstelleinrichtung mit mehreren Funktionseinheiten im Detail beschrieben ist.

Nach der Zusammenstellung der einzelnen Filtersegmente werden die zusammengestellten Multisegmentfilterstopfen doppelter Länge von einer Übergabetrommel 111.1 der in Förderrichtung der Filtersegmente letzten Funktionseinheit 110.1 an eine Taumeltrommel 150 übergeben, an der die zusammengestellten Multisegmentfilterstopfen zusammengeschoben werden. Anschließend werden die doppelt langen Multisegmentfilterstopfen über weitere Fördertrommeln zu einer Einlegetrommel 160 gefördert, die die Multisegmentfilterstopfen an eine Zusammenstelltrommel 210 abgibt. Nach der Übergabe der Multisegmentfilterstopfen an die Zusammenstelltrommel 210 werden die längsaxial beabstandeten Tabakstöcke einfacher Länge von der Schiebetrommel 203 an die Zusammenstelltrommel 210 abgegeben, sodass Tabakstock-Filterstopfen-Tabakstock-Gruppen auf der Zusammenstelltrommel 210 angeordnet sind und danach an eine Fördertrommel 211, die vorzugsweise als Schiebetrommel ausgebildet ist, abgegeben werden.

Anschließend werden die zusammengestellten Tabakstock-Filterstopfen-Tabakstock-Gruppen an eine Belageinrichtung 220 mit zwei Belagapparaten 221, 222 transportiert, sodass die Rauchartikelgruppen mit einem Belagpapierblättchen versehen werden. Eine derartige Belageinrichtung ist in der europäischen Patentanmeldung der Anmelderin mit dem amtlichen Aktenzeichen 03 008 450.3 im Detail beschrieben.

Nach der Verbindung der Tabakstock-Filterstopfen-Tabakstock-Gruppen werden die doppelt langen verbundenen Gruppen an einer Schneidtrommel 240 mittels eines Schneidmessers 241 in Filterzigaretten einfacher Gebrauchslänge geschnitten.

Die entstandenen Filterzigaretten einfacher Gebrauchslänge werden anschließend über weitere Förderorgane zu einer Verpackungsmaschine der Tabak verarbeitenden Industrie transportiert.

Gemäß der in Fig. 2 dargestellten Ausführung bzw. Anordnung werden nicht verbundene d.h. nicht mit einem Verbindungsblättchen versehene Multisegmentfilterstopfen doppelter Gebrauchslänge, zur Einlegetrommel 160 gefördert.

In Fig. 3 ist eine Ausführungsform gezeigt, bei der die zusammengestellten Multisegmentfilterstopfen mittels einer Belageinrichtung 120, die zwei Belagapparate 121, 122 aufweist, mit einem Verbindungsblättchen versehen. Ein derartiger Belagapparat ist in der europäischen Patentanmeldung der Anmelderin mit dem amtlichen Aktenzeichen 03 008 450.3 ausführlich beschrieben.

Nach der Umhüllung der Multisegmentfilterstopfen können die Filterstopfen mittels einer Lasereinheit 130 auf ihrem Transportweg zu der Einlegetrommel 160 zusätzlich bearbeitet werden. Die Lasereinheit 130 ist gestrichelt angedeutet, da die Bearbeitung der umhüllten Filterstopfen optional ausgeführt werden kann.

Ferner kann auf dem Transportweg der Filterstopfen zu der Einlegetrommel 160 eine Prüfeinheit für die Filterstopfen vorgesehen sein. Zur Nachbearbeitung kann nach der Prüfeinheit eine weitere Bearbeitungsstation optional vorgesehen sein, sodass qualitativ hochwertige Multisegmentfilterstopfen von der Einlegetrommel 160 an die Zusammenstelltrommel 210 abgegeben werden.

In Fig. 4 ist eine weitere erfindungsgemäße Anordnung zur Herstellung von Filterzigaretten gezeigt, wobei die Anordnung in Gestalt eines L ausgebildet ist. Hierbei werden die geschnittenen Tabakstöcke an ein Übergabemodul 200.1 einer Filteransetzeinrichtung übergeben. Die Herstellung der Filterzigaretten erfolgt in einem Fertigungsmodul 200.2, in dem Tabakstock-Multisegmentfilterstopfen-Tabakstock-Gruppen mit Belagpapierblättchen mittels der Belageinrichtung 220 verbunden werden. Zwischen dem Übergabemodul 200.1 und dem Fertigungsmodul 200.2 ist eine Filtersegmentzusammenstelleinrichtung 100 zur Herstellung von Multisegmentfilterstopfen angeordnet.

Nach der Aufnahme der doppelt langen Tabakstöcke auf der Übernahmetrommel 201 werden die Tabakstöcke mittels des Schneidmessers 202 geschnitten und in einem nachfolgenden Schnitt längsaxial beabstandet, bevor die geschnittenen längsaxial beabstandeten Tabakstöcke zur Filtersegmentzusammenstelleinrichtung 100 gelangen und von den Fördertrommeln der Funktionseinheiten 110.1 bis 110.4 zum Fertigungsmodul 200.2 gefördert werden.

An jeder Funktionseinheit 110.1 bis 110.4 werden Filterstücke zwischen die längsaxial beabstandeten Tabakstöcke eingelegt und zur nächsten Funktionseinheit weiter transportiert. An der Funktionseinheit 110.1 wird das letzte Filtersegmentstück eingelegt, sodass Multisegmentfilterstopfen in doppelter Gebrauchslänge auf der Übergabetrommel 111.1 zwischen den längsaxial beabstandeten Tabakstöcken vorhanden sind.

Im Anschluss werden die Tabakstock-Filterstopfen-Tabakstock-Gruppen auf der Taumeltrommel 150 längsaxial zusammengeschoben und der Belageinrichtung 220 zugeführt, sodass die Tabakstock-Filterstopfen-Tabakstock-Gruppen mit einem Belagpapierblättchen verbunden und umwickelt werden. Nachfolgend werden die verbundenen Tabakstock-Filterstopfen-Tabakstock-Gruppen an der Schneidetrommel 240 mittels des Schneidmessers 241 zu Filterzigaretten einfacher Gebrauchslänge geschnitten.

In weiteren Schritten können optional Bearbeitungsschritte, z.B. mittels einer Lasereinheit, und Überprüfungen der Zigaretteneigenschaften mittels eines Prüforgans erfolgen.

Mittels der erfindungsgemäßen Anordnung ist es möglich, eine direkte Kopplung zwischen einer Multisegmentzusammenstelleinrichtung und einer Filteransetzeinrichtung zu erreichen, wobei in der Filtersegmentzusammenstelleinrichtung Multisegmentfilterstopfen zusammengestellt werden.

Nach Zusammenstellen der Multisegmentfilterstopfen werden die Filterstopfen an die Filteransetzeinheit übergeben, die gleichzeitig Tabakstöcke von einer Strangmaschine übernimmt, schneidet und längsaxial spreizt.

Wahlweise können die Multisegmentfilterstopfen mit einem Umhüllungspapier vor der Zusammenstellung mit den Tabakstöcken umrollt werden.

### Bezugszeichenliste

- 100: Filtersegmentzusammenstelleinrichtung
- 110.1 bis 110.4: Funktionseinheit
- 111.1: Übergabetrommel
- 120: Belageinrichtung
- 121: Belagapparat
- 122 -: Belagapparat
- 130: Lasereinheit
- 150: Taumeltrommel
- 160: Einlegetrommel
- 200: Filteransetzeinrichtung
- 200.1: Übergabemodul
- 200.2: Fertigungsmodul
- 201: Übernahmetrommel
- 202: Schneidmesser
- 203: Schiebetrommel
- 210: Zusammenstelltrommel
- 211: Fördertrommel
- 220: Belageinrichtung
- 221: Belagapparat
- 222: Belagapparat
- 240: Schneidtrommel
- 241: Schneidmesser
- 300: Strangeinheit
- VE: Verteilereinheit

## Patentansprüche

1. Anordnung zur Herstellung von Füterzigaretten, wobei eine Strangbildungseinrichtung (300) zur Bildung eines Tabakstrangs und eine Filteransetzeinrichtung (200; 200.1, 200.2) zum Ansetzen von Filterstopfen an aus dem Tabakstrang geschnittenen Tabakstöcken vorgesehen sind, **dadurch gekennzeichnet, dass** eine Einrichtung (100) zum Zusammenstellen von Multisegmentfilterstopfen aus wenigstens drei Filtersegmentstücken vorgesehen ist, wobei die Filtersegmentstücke einzeln einem Herstellungsstrom für die Multisegmentfilterstopfen zugeführt werden, wobei
- die Strangbildungseinrichtung (300), die Filteransetzeinrichtung (200; 200.1, 200.2) und die Einrichtung (100) zum Zusammenstellen von Multisegmentfilterstopfen T-förmig angeordnet sind und die hergestellten Multisegmentfilterstopfen mittels Fördertrommeln zu einer Einlegetrommel gefördert werden und von der Einlegetrommel an eine Zusammenstelltrommel abgegeben werden, so dass auf der Zusammenstelltrommel Tabakstock-Filterstopfen-Tabakstock-Gruppen zusammengestellt werden oder
- die Strangbildungseinrichtung (300), die Filteransetzeinrichtung (200; 200.1, 200.2) und die Einrichtung (100) zum Zusammenstellen von Multisegmentfilterstopfen L-förmig angeordnet sind und die Filterstücke des Multisegmentfilterstopfens zwischen die längsaxial beabstandeten Tabakstöcke eingelegt werden.

2. Anordnung nach Anspruch 1, **dadurch gekennzeichnet, dass** die Einrichtung (100) zur Herstellung von Multisegmentfilterstopfen wenigstens eine Belageinrichtung (120) für die Multisegmentfilterstopfen aufweist.

3. Anordnung nach Anspruch 1 oder 2, **dadurch gekennzeichnet, dass** die Einrichtung (100) zur Herstellung von Multisegmentfilterstopfen wenigstens ein Prüforgan und/oder ein Bearbeitungsorgan (130) für die Multisegmentfilterstopfen aufweist.

4. Anordnung nach einem der Ansprüche 1 bis 3, **dadurch gekennzeichnet, dass** die Einrichtung (100) zum Zusammenstellen von Multisegmentfilterstopfen in selbstständigen Funktionseinheiten (110.1, 110.2, 110.3, 110.4) unterteilbar ist.

5. Anordnung nach Anspruch 4, **dadurch gekennzeichnet, dass** für jeweils ein Filtersegmentstück eine Funktionseinheit (110.1, 110.2, 110.3, 110.4) vorgesehen ist.

6. Anordnung nach einem oder mehreren der Ansprüche 1 bis 5, **dadurch gekennzeichnet, dass** wenigstens eine Belageinrichtung (220) für Multisegmentfilterstopfen-Tabakstock-Gruppen vorgesehen ist.

7. Anordnung nach einem oder mehreren der Ansprüche 1 bis 6, **dadurch gekennzeichnet, dass** wenigstens ein Prüforgan und/oder ein Bearbeitungsorgan für die Multisegmentfilterstopfen-Tabakstock-Gruppen vorgesehen sind.

8. Anordnung nach einem oder mehreren der Ansprüche 1 bis 7, **dadurch gekennzeichnet, dass** die Einrichtung (100) zum Zusammenstellen von Multisegmentfilterstopfen in die Filteransetzeinrichtung (200.1, 200.2) integriert ist.

## Claims

1. Arrangement for manufacturing filter cigarettes, wherein a rope-forming device (300) for forming a tobacco rope and a filter attachment device (200; 200.1, 200.2) for attaching filter plugs to tobacco sticks cut from the tobacco rope are provided, **characterized in that** a device (100) for assembling multi-segment filter plugs comprising at least three filter segment pieces is provided, wherein the filter segment pieces are fed individually to a production stream for the multi-segment filter plugs, wherein
- the rope-forming device (300), the filter attachment device (200; 200.1, 200.2) and the device (100) for assembling multi-segment filter plugs are arranged in a T shape and the manufactured multi-segment filter plugs are conveyed by means of conveying drums to an insertion drum and passed from the insertion drum to an assembly drum so that on the assembly drum tobacco stick-filter plug-tobacco stick groups are assembled or
- the rope-forming device (300), the filter attachment device (200; 200.1, 200.2) and the device (100) for assembling multi-segment filter plugs are arranged in an L shape and the filter pieces of the multi-segment filter plugs are inserted between the tobacco sticks, which are spaced apart in the direction of their longitudinal axis.

2. Arrangement according to claim 1, **characterized in that** the device (100) for manufacturing multi-segment filter plugs comprises at least one covering device (120) for the multi-segment filter plugs.

3. Arrangement according to claim 1 or 2, **characterized in that** the device (100) for manufacturing multi-segment filter plugs comprises at least one inspection organ and/or processing organ (130) for the multi-segment filter plugs.

4. Arrangement according to one of claims 1 to 3, **characterized in that** the device (100) for assembling multi-segment filter plugs may be subdivided into independent functional units (110.1, 110.2, 110.3, 110.4).

5. Arrangement according to claim 4, **characterized in that** one functional unit (110.1, 110.2, 110.3, 110.4) is provided for each filter segment piece.

6. Arrangement according to one or more of claims 1 to 5, **characterized in that** at least one covering device (220) for multi-segment filter plug-tobacco stick groups is provided.

7. Arrangement according to one or more of claims 1 to 6, **characterized in that** at least one inspection organ and/or processing organ is provided for the multi-segment filter plug-tobacco stick groups.

8. Arrangement according to one or more of claims 1 to 7, **characterized in that** the device (100) for assembling multi-segment filter plugs is integrated into the filter attachment device (200.1, 200.2).

## Revendications

1. Installation pour la fabrication de cigarettes à filtres, dans laquelle sont prévus un dispositif de formation de boudin continu (300) pour la formation d'un boudin de tabac continu et un dispositif de raccordement de filtre (200 ; 200.1, 200.2) pour la mise en place de bouts filtres sur des tiges de tabac découpées dans le boudin de tabac, **caractérisée en ce qu'**un dispositif (100) est prévu pour l'assemblage de bouts filtres multisegmentés composés d'au moins trois segments de filtre, les segments de filtre étant amenés un par un dans un flux de fabrication des bouts filtres multisegmentés,
dans laquelle
- le dispositif de formation de boudin continu (300), le dispositif de raccordement de filtre (200 ; 200.1, 200.2) et le dispositif (100) pour l'assemblage de bouts filtres multisegmentés sont disposés en T et les bouts filtres multisegmentés fabriqués sont transportés par des tambours de transport vers un tambour d'alimentation et, de ce tambour d'alimentation, sont transférés vers un tambour d'assemblage, de telle sorte que des ensembles composés d'une tige de tabac, d'un bout filtre et d'une tige de tabac sont assemblés sur le tambour d'assemblage, ou bien
- le dispositif de formation de boudin continu (300), le dispositif de raccordement de filtre (200 ; 200.1, 200.2) et le dispositif (100) pour l'assemblage de bouts filtres multisegmentés sont disposés en L et les segments de filtres des bouts filtres multisegmentés sont insérés entre les tiges de tabac espacées entre elles sur l'axe longitudinal.

2. Installation selon la revendication 1, **caractérisée en ce que** le dispositif (100) pour la fabrication de bouts filtres multisegmentés comprend au moins un dispositif de gainage (120) pour les bouts filtres multisegmentés.

3. Installation selon la revendication 1 ou 2, **caractérisée en ce que** le dispositif (100) pour la fabrication de bouts filtres multisegmentés comprend au moins un organe de contrôle et/ou un organe de traitement (130) pour les bouts filtres multisegmentés.

4. Installation selon l'une des revendications 1 à 3, **caractérisée en ce que** le dispositif (100) pour l'assemblage de bouts filtres multisegmentés peut être divisé en modules de fonction autonomes (110.1, 110.2, 110.3, 110.4).

5. Installation selon la revendication 4, **caractérisée en ce qu'**il est prévu un module de fonction (110.1, 110.2, 110.3, 110.4) pour chaque segment de filtre.

6. Installation selon une ou plusieurs des revendications 1 à 5, **caractérisée en ce qu'**il est prévu au moins un dispositif de gainage (220) pour les ensembles bout filtre multisegmenté - tige de tabac.

7. Installation selon une ou plusieurs des revendications 1 à 6, **caractérisée en ce qu'**il est prévu au moins un organe de contrôle et/ou un organe de traitement pour les ensembles bout filtre multisegmenté - tige de tabac.

8. Installation selon une ou plusieurs des revendications 1 à 7, **caractérisée en ce que** le dispositif (100) pour l'assemblage de bouts filtres multisegmentés est intégré dans le dispositif de raccordement de filtre (200 ; 200.1, 200.2).
